# EUROPÄISCHE PATENTANMELDUNG

(11) **EP 2 146 063 A2**
(43) Veröffentlichungstag der Anmeldung: **20.01.2010**
(21) Anmeldenummer: 09008216.5
(22) Anmeldetag: 23.06.2009
(51) Int. Cl.: F01N 3/025, F01N 3/035

(54) **Regenerationsvorrichtung**

(30) Priorität: 15.07.2008 DE 102008033154
(71) Anmelder: Friedrich Boysen GmbH & Co. KG, 72213 Altensteig (DE)
(72) Erfinder: Muschik, Christian, 72202 Nagold (DE); Winter, Hayri, 75387 Neubulach (DE)
(74) Vertreter: Manitz, Finsterwald & Partner GbR

(57) **Zusammenfassung**

Die Erfindung betrifft eine Regenerationsvorrichtung für einen Partikelfilter (11) eines Abgassystems, das einen Abgaskanal und einen Katalysator (15) umfasst, der stromaufwärts des Partikelfilters in den Abgaskanal integriert ist. Das Abgassystem oder der Verbrennungsmotor umfassen eine Einspritzvorrichtung (17), die mit einem Kraftstoffreservoir in Verbindung steht und in der Lage ist, insbesondere kohlenwasserstoffhaltigen Kraftstoff in den Abgasstrom einzugeben. Die Regenerationsvorrichtung umfasst einen Brenner (19) und wenigstens eine Schalteinrichtung (21). Der Brenner ist in der Lage, den Katalysator auf eine Reaktionstemperatur, bei welcher eine exotherme Reaktion des Kraftstoffs erfolgt, aufzuheizen. Die Schalteinrichtung ist in der Lage, in Abhängigkeit von einem Betriebszustand des Abgassystems und/oder des Verbrennungsmotors wahlweise den Brenner und/oder die Einspritzvorrichtung zu aktivieren und zu deaktivieren.

## Beschreibung

Die vorliegende Erfindung betrifft eine Regenerationsvorrichtung für einen Partikelfilter eines Abgassystems, das einen Abgaskanal zum Abführen eines heißen Abgasstroms von einem Verbrennungsmotor, insbesondere einem Dieselmotor, und einen Katalysator, insbesondere einen Oxidationskatalysator, umfasst, der stromaufwärts des Partikelfilters in den Abgaskanal integriert ist, wobei das Abgassystem oder der Verbrennungsmotor eine Einspritzvorrichtung umfasst, die mit einem Kraftstoffreservoir in Verbindung steht und in der Lage ist, insbesondere kohlenwasserstoffhaltigen Kraftstoff in den Abgasstrom einzugeben.

Verbrennungsmotoren stoßen einen Abgasstrom in die Atmosphäre aus, der verschiedene Arten von Schadstoffen enthält. Zur Verringerung des Schadstoffausstoßes sind diverse Vorrichtungen zur Abgasnachbehandlung entwickelt worden. Beispielsweise werden Katalysatoren zum Umwandeln von schädlichen gasförmigen Stoffen in harmlose Komponenten sowie Partikelfilter zum Auffangen unerwünschter Feststoffpartikel eingesetzt. Der Abgasstrang eines Dieselmotors kann z.B. mit einem Dieseloxidationskatalysator und einem stromabwärts davon angeordneten Partikelfilter versehen sein. Rußpartikel, die sich in dem Abgasstrom befinden, werden von dem Partikelfilter aufgefangen und in diesem eingelagert. Ab einer bestimmten Menge muss der angesammelte Ruß aus dem Partikelfilter entfernt werden, damit der Abgasausstoß nicht unzulässig stark behindert wird. Dieser Vorgang wird Regeneration genannt. Ein gängiges Verfahren zur Regeneration eines Partikelfilters besteht darin, den Partikelfilter auf eine bestimmte Temperatur zu erwärmen, um so den eingelagerten Ruß zu verbrennen. Dies kann im Prinzip durch eine beliebige Heizvorrichtung erfolgen. Allerdings muss eine derartige Heizvorrichtung eine relativ hohe Leistung aufweisen, um den Partikelfilter auf die Zündtemperatur des Rußes aufzuheizen, was einen erhöhten Bedarf an Energie und Einbauraum zur Folge hat.

Es sind daher andere Verfahren entwickelt worden, die auf dem Prinzip der Kraftstoffsekundäreindüsung (HC-Dosing) beruhen. Dabei macht man sich die Erkenntnis zunutze, dass Kraftstoff, insbesondere in Form von unverbrannten Kohlenwasserstoffen, eine Reaktion im Katalysator herbeiführen und diesen dadurch erwärmen kann. Ab einer bestimmten Temperatur, die allgemein als Light-Off-Temperatur bezeichnet wird, erfolgt eine exotherme Reaktion des Kraftstoffs, d.h. die Reaktion läuft nach dem Zünden unter fortgesetzter Wärmefreisetzung selbständig weiter. Durch die exotherme Reaktion kann sich der Katalysator ausreichend erwärmen, um den stromabwärts angeordneten Partikelfilter auf die notwendige Temperatur zum Abbrennen des eingelagerten Rußes aufzuheizen. In diesem Fall ist keine separate Heizvorrichtung erforderlich. Das Eindüsen von Kraftstoff in den Abgasstrom erfolgt üblicherweise mit einer Einspritzvorrichtung, die in unmittelbarer Nähe des Katalysators angeordnet ist. Alternativ kann das Eindüsen des Kraftstoffs in den Abgasstrom auch innermotorisch erfolgen, beispielsweise durch eine Nacheinspritzung von Kraftstoff in den Brennraum.

Allerdings erfolgt bei Katalysatortemperaturen unterhalb der Light-Off-Temperatur keine exotherme Reaktion, weshalb eine Partikelfilterregeneration durch Kraftstoffeindüsung nur bei bestimmten Betriebszuständen des Verbrennungsmotors möglich ist. Überdies besteht das Problem eines erhöhten Kraftstoffverbrauchs.

Es ist daher eine Aufgabe der Erfindung, die Regeneration von Partikelfiltern flexibler, zuverlässiger und kraftstoffsparender zu gestalten.

Diese Aufgabe wird durch eine Regenerationsvorrichtung mit den Merkmalen des Anspruchs 1 gelöst.

Erfindungsgemäß umfasst die Regenerationsvorrichtung zusätzlich einen Brenner, der in der Lage ist, den Katalysator auf eine Reaktionstemperatur, bei welcher eine exotherme Reaktion des eingespritzten Kraftstoffs erfolgt, aufzuheizen, und wenigstens eine Schalteinrichtung, die in der Lage ist, in Abhängigkeit von einem Betriebszustand des Abgassystems und/oder des Verbrennungsmotors wahlweise den Brenner und/oder die Einspritzvorrichtung zu aktivieren und zu deaktivieren.

Mit Hilfe des Brenners kann der Katalysator jederzeit auf die Light-Off-Temperatur aufgeheizt werden und die Regeneration kann unabhängig vom Betriebszustand des Verbrennungsmotors durchgeführt werden. Dabei kann der Brenner wesentlich kleiner und energiesparender ausgelegt werden als ein Brenner zum direkten Heizen des Partikelfilters, da gemäß der Erfindung der Brenner lediglich in der Lage sein muss, den Katalysator auf die Reaktionstemperatur aufzuheizen. Da diese üblicherweise wesentlich geringer ist als die Abbrenntemperatur für eingelagerte Rußpartikel, ergeben sich bedeutende Einsparpotentiale. Die Schalteinrichtung kann je nach Betriebszustand des Abgassystems und/oder des Verbrennungsmotors die jeweils passende Vorrichtung oder beide auswählen und aktivieren und somit den Betrieb der Regenerationsvorrichtung insgesamt optimieren.

Die Erfindung betrifft ferner ein Verfahren zum Regenerieren eines Partikelfilters eines Abgassystems, das einen Abgaskanal zum Abführen eines heißen Abgasstroms von einem Verbrennungsmotor, insbesondere einem Dieselmotor, und einen Katalysator, insbesondere einen Oxidationskatalysator, umfasst, der stromaufwärts des Partikelfilters in den Abgaskanal integriert ist, wobei das Abgassystem oder der Verbrennungsmotor eine Einspritzvorrichtung umfasst, die mit einem Kraftstoffreservoir in Verbindung steht und in der Lage ist, insbesondere kohlenwasserstoffhaltigen Kraftstoff in den Abgasstrom einzugeben.

Das erfindungsgemäße Verfahren umfasst zusätzlich die Schritte des Bereitstellens eines Brenners, der in der Lage ist, den Katalysator auf eine Reaktionstemperatur, bei welcher eine exotherme Reaktion des Kraftstoffs erfolgt, aufzuheizen, des Ermittelns eines Betriebszustands des Abgassystems und/oder des Verbrennungsmotors, und des Aktivierens, in Abhängigkeit von dem ermittelten Betriebszustand, des Brenners und/oder der Einspritzvorrichtung im Falle einer Regeneration des Partikelfilters.

Mögliche Weiterbildungen der Erfindung sind in den abhängigen Ansprüchen, der Zeichnung sowie der Beschreibung angegeben.

Bevorzugt ist die Schalteinrichtung dazu ausgebildet, den Brenner und erforderlichenfalls die Einspritzvorrichtung zu aktivieren, wenn die Temperatur des Katalysators unter der Reaktionstemperatur liegt und eine Regeneration des Partikelfilters durchgeführt werden soll. Wenn also beispielsweise die Beladung des Partikelfilters mit eingelagerten Rußpartikeln ein Ausmaß erreicht hat, das eine Regeneration erfordert, aber andererseits die Temperatur des Katalysators zu gering für eine exotherme Reaktion ist, da beispielsweise der Verbrennungsmotor eben erst gestartet wurde, kann die Schalteinrichtung den Brenner aktivieren und somit für eine effiziente und schnelle Erwärmung des Katalysators auf die für eine Kraftstoffsekundäreindüsung notwendige Temperatur sorgen. Zusätzlich wird die Einspritzvorrichtung aktiviert, es sei denn, im Abgasstrom ist bereits genügend unverbrauchter Kraftstoff enthalten.

Vorzugsweise ist die Schalteinrichtung dazu ausgebildet, nur die Einspritzvorrichtung zu aktivieren, wenn die Temperatur des Katalysators über der Reaktionstemperatur liegt und eine Regeneration des Partikelfilters durchgeführt werden soll. Auf diese Weise wird ein überflüssiger Betrieb des Brenners vermieden und die Regeneration des Partikelfilters kann auf effektive Weise über die Kraftstoffsekundäreindüsung erfolgen, wann immer es möglich ist.

Die Schalteinrichtung kann auch dazu ausgebildet sein, den Brenner wieder zu deaktivieren, wenn die Temperatur des Katalysators über die Reaktionstemperatur angestiegen ist. Es wird also unmittelbar auf das wirksamere Heizprinzip umgeschaltet, sobald der Katalysator die erforderliche Temperatur erreicht hat. Je nach Anwendung kann es wünschenswert sein, den Brenner auch nach Erreichen der Reaktionstemperatur für einen gewissen Zeitraum oder bis zum Erreichen einer bestimmten Schwellentemperatur gleichzeitig mit der Einspritzvorrichtung zu betreiben.

Die Regenerationsvorrichtung kann als modulare Einheit ausgebildet sein, wobei die Einspritzvorrichtung in die modulare Einheit integriert ist. Dies ermöglicht einen Einbau der Regenerationsvorrichtung in den Abgasstrang verschiedenartiger Verbrennungsmotoren und bringt Vorteile hinsichtlich der Fertigung und der Wartung.

Insbesondere können der Brenner und die Einspritzvorrichtung durch ein gemeinsames Bauelement realisiert sein, das leicht in eine Vielzahl verschiedener Abgassysteme integrierbar ist.

Die der Erfindung zugrunde liegende Aufgabe wird ferner durch ein Abgassystem mit den Merkmalen des Anspruchs 8 gelöst.

Bei dem erfindungsgemäßen Regenerationsverfahren kann zum Ermitteln des Betriebszustands des Abgassystems eine Temperatur des Katalysators ermittelt werden, beispielsweise durch einen an diesem angebrachten Temperatursensor. Alternativ kann auch ein Betriebsparameter des Verbrennungsmotors ermittelt werden, beispielsweise dessen Temperatur oder Drehzahl.

Vorzugsweise wird der Brenner aktiviert, wenn die Temperatur des Katalysators unter der Reaktionstemperatur liegt und eine Regeneration des Partikelfilters durchgeführt werden soll. Wenn die Temperatur des Katalysators hingegen über der Reaktionstemperatur liegt und eine Regeneration durchgeführt werden soll, wird vorzugsweise nur die Einspritzvorrichtung aktiviert. Der Brenner kann wieder deaktiviert werden, wenn die Temperatur des Katalysators über die Reaktionstemperatur angestiegen ist.

Die Erfindung wird im Folgenden beispielhaft unter Bezugnahme auf die Zeichnung beschrieben.
- Fig. 1: zeigt schematisch einen Teil eines Abgassystems, das einen Partikelfilter und einen Oxidationskatalysator sowie eine erfindungsgemäße Regenerationsvorrich- tung umfasst.

Der in der Figur dargestellte Abgaskanal 13 empfängt an einem stromaufwärts gelegenen Ende den heißen Abgasstrom von einem Verbrennungsmotor (nicht dargestellt) und leitet diesen bis zu einem Auspuffendrohr (nicht dargestellt) weiter, durch das die Abgase in die Atmosphäre abgelassen werden. Vor dem Entweichen in die Atmosphäre tritt der Abgasstrom, durch einen Pfeil dargestellt, zur Schadstoffbegrenzung durch einen Katalysator 15 und einen Partikelfilter 11 hindurch. Bei dem Katalysator 15 kann es sich um einen gängigen Oxidationskatalysator, wie beispielsweise einen Dieseloxidationskatalysator, handeln. Bei dem Partikelfilter 11 handelt es sich um einen Rußpartikelfilter, welcher in dem Abgasstrom enthaltene Rußpartikel aus dem Abgasstrom herausfiltert und in seinem Inneren speichert. Stromaufwärts des Katalysators 15 ist eine Regenerationsvorrichtung angeordnet, die hier als modulare Einrichtung oder Regenerationsmodul 23 ausgebildet ist. Das Regenerationsmodul 23 umfasst sowohl eine Einspritzvorrichtung 17 als auch einen Brenner 19, die beide mit dem Abgaskanal 13 in Verbindung stehen. Die Einspritzvorrichtung 17 steht ferner in Verbindung mit einem Kraftstoffreservoir (nicht gezeigt). Die Verbindung zwischen dem Regenerationsmodul 23 und dem Abgaskanal 13 ist derart, dass einerseits die Einspritzvorrichtung 17 in den Abgaskanal 13 mündet und andererseits der Brenner 19 eine ausreichende thermische Verbindung zu dem Katalysator 15 aufweist.

Das Regenerationsmodul 23 kann vier verschiedene Betriebszustände einnehmen. Gemäß einem ersten Betriebszustand ist sowohl die Einspritzvorrichtung 17 als auch der Brenner 19 deaktiviert, d.h. es erfolgt weder eine Kraftstoffeindüsung in den Abgasstrom noch eine Erwärmung des Abgasstroms durch den Brenner 19. Gemäß einem zweiten Betriebszustand ist die Einspritzvorrichtung 17 deaktiviert und der Brenner 19 ist aktiviert, d.h. es erfolgt eine Erwärmung des Abgasstroms durch den Brenner 19, aber keine Eindüsung von Kraftstoff. Gemäß einem dritten Betriebszustand ist die Einspritzvorrichtung 17 aktiviert und der Brenner 19 ist deaktiviert, d.h. die Einspritzvorrichtung 17 gibt Kraftstoff in den Abgasstrom ein, aber es erfogt keine Erwärmung des Abgasstroms durch den Brenner 19. Gemäß einem vierten Betriebszustand sind sowohl die Einspritzvorrichtung 17 als auch der Brenner 19 aktiviert, d.h. es erfolgt gleichzeitig eine Eindüsung von Kraftstoff in den Abgasstrom und ein Erwärmen des Abgasstroms durch den Brenner 19.

Die Steuerung der einzelnen Betriebszustände des Regenerationsmoduls 23 erfolgt mittels einer Schaltvorrichtung 21, an die das Regenerationsmodul 23 angeschlossen ist. Bei der Schalteinrichtung 21 kann es sich um eine einfache elektrische Schaltungsanordnung handeln, die beispielsweise einen Bimetallstreifen zur Temperaturermittlung verwendet. Alternativ kann die Schalteinrichtung 21 auch eine komplexe integrierte Schaltung umfassen. Bei der dargestellten Ausführungsform ist die Schalteinrichtung 21 als separates Steuergerät ausgebildet, das von dem Regenerationsmodul 23 entfernt angeordnet ist und über eine elektrische Leitung mit diesem verbunden ist. Alternativ kann die Schalteinrichtung 21 aber auch als Zusatzkomponente ausgebildet sein, die direkt an oder in dem Regenerationsmodul 23 positioniert ist. Gemäß einer anderen Ausführungsform kann die Schalteinrichtung 21 auch in ein Steuergerät des Verbrennungsmotors eingebunden sein.

Die Schalteinrichtung 21 empfängt verschiedene Eingabesignale und steuert darauf beruhend den Betrieb des Regenerationsmoduls 23. Insbesondere empfängt die Schalteinrichtung 21 ein Katalysatortemperatursignal 25 und ein Partikelfilterbeladungssignal 27. Es sind jedoch vielfältige andere Eingangssignale denkbar, mittels derer entscheidbar ist, ob eine Regeneration des Partikelfilters 11 durchgeführt werden soll, ob die Temperatur des Katalysators 15 über der Light-Off-Temperatur liegt und ob eine Kraftstoffeinspritzung erforderlich ist.

Wenn das Partikelfilterbeladungssignal 27 anzeigt, dass eine Regeneration des Partikelfilters 11 durchgeführt werden soll, prüft die Schalteinrichtung 21 anhand des Katalysatortemperatursignals 25, ob die Temperatur des Katalysators 15 unter der Reaktionstemperatur liegt, bei welcher eine exotherme Reaktion des eingedüsten Kraftstoffs erfolgt. Wenn dies der Fall ist, wird der Brenner 19 aktiviert, um den Abgaskanal 13 sowie den Katalysator 15 anzuwärmen. Die Schalteinrichtung 21 erforderlichenfalls überprüft dann fortlaufend die Katalysatortemperatur anhand des Katalysatortemperatursignals 25. Sobald die Katalysatortemperatur über die Reaktionstemperatur angestiegen ist, aktiviert die Schalteinrichtung 21 erforderlichenfalls die Einspritzvorrichtung 17, um dadurch unverbrannte flüssige Kohlenwasserstoffe in den Abgasstrom einzugeben. Diese reagieren im Katalysator 15 exotherm, wodurch Wärme freigesetzt wird und die Katalysatortemperatur ansteigt. Das Erwärmen des Katalysators 15 durch den Brenner 19 sowie das Einspritzen von Kraftstoff durch die Einspritzvorrichtung 17 laufen nach Erreichen der Reaktionstemperatur bis zum Erreichen einer definierten Schwellentemperatur parallel ab. Nach Erreichen der Schwellentemperatur wird der Brenner 19 durch die Schalteinrichtung 21 wieder deaktiviert. Durch die exotherme Reaktion des eingedüsten Kraftstoffs erhitzt sich der Katalysator 15 sowie der in unmittelbarer Nähe angeordnete Partikelfilter 11 bis auf eine Temperatur, die ausreichend ist, um eine Verbrennung der Rußpartikel in dem Partikelfilter 11 und folglich eine Regeneration des Partikelfilters 11 zu erzielen.

Bei der dargestellten Ausführungsform ist die Regenerationsvorrichtung als modulare Einheit ausgebildet, welche gleichermaßen eine Einspritzvorrichtung 17 und einen Brenner 19 umfasst. Alternativ können auch Einspritzvorrichtung 17 und Brenner 19 in einem einzelnen, gemeinsamen Bauelement realisiert sein. Je nach Anwendung kann es aber auch zweckmäßig sein, die Einspritzvorrichtung 17 und den Brenner 19 als eigenständige, separate Vorrichtungen auszubilden und getrennt voneinander anzuordnen. Beispielsweise kann die Einspritzvorrichtung 17 durch eine zum Betrieb des Verbrennungsmotors vorgesehene Kraftstoffeinspritzvorrichtung realisiert sein. Bei dieser Variante wird Kraftstoff mit zeitlicher Verzögerung während des Expansionstaktes in die Brennkammer eingeführt und gelangt somit zumindest teilweise unverbrannt in den Abgasstrom. Die Kraftstoffeindüsung erfolgt hier also innermotorisch, weshalb das Bereitstellen einer separaten Einspritzvorrichtung 17 entfällt.

Durch das vorstehend beschriebene Regenerationsmodul 23 ist es möglich, eine Regeneration des Partikelfilters 11 zu beliebigen Zeiten und während beliebiger Betriebszustände des Abgassystems bzw. des Verbrennungsmotors durchzuführen, also z.B. auch unmittelbar nach dem Start des Verbrennungsmotors. Dennoch ist keine kostspielige und platzraubende Heizvorrichtung zum direkten Erwärmen des Partikelfilters 11 auf die Rußabbrandtemperatur erforderlich. Darüber hinaus wird ein erhöhter Kraftstoffverbrauch vermieden, da eine Kraftstoffeindüsung lediglich dann erfolgt, wenn sie auch zielführend ist, wenn also die Temperatur des Katalysators 15 über die Light-Off-Temperatur angestiegen ist. Das erfindungsgemäße Regenerationskonzept ist auf viele verschiedene Arten von Verbrennungsmotoren im Industrieanlagen- und Kraftfahrzeugbereich anwendbar.

### Bezugszeichenliste

- 11: Partikelfilter
- 13: Abgaskanal
- 15: Katalysator
- 17: Einspritzvorrichtung
- 19: Brenner
- 21: Schaltvorrichtung
- 23: Regenerationsmodul
- 25: Katalysatortemperatursignal
- 27: Partikelfilterbeladungssignal

## Patentansprüche

1. Regenerationsvorrichtung für einen Partikelfilter (11) eines Abgassystems, das einen Abgaskanal (13) zum Abführen eines heißen Abgasstroms von einem Verbrennungsmotor, insbesondere einem Dieselmotor, und einen Katalysator (15), insbesondere einen Oxidationskatalysator, umfasst, der stromaufwärts des Partikelfilters (11) in den Abgaskanal (13) integriert ist, wobei das Abgassystem oder der Verbrennungsmotor eine Einspritzvorrichtung (17) umfasst, die mit einem Kraftstoffreservoir in Verbindung steht und in der Lage ist, insbesondere kohlenwasserstoffhaltigen Kraftstoff in den Abgasstrom einzugeben;
**dadurch gekennzeichnet, dass**
die Regenerationsvorrichtung umfasst:
einen Brenner (19), der in der Lage ist, den Katalysator (15) auf eine Reaktionstemperatur, bei welcher eine exotherme Reaktion des Kraftstoffs erfolgt, aufzuheizen;
und
wenigstens eine Schalteinrichtung (21), die in der Lage ist, in Abhängigkeit von einem Betriebszustand des Abgassystems und/oder des Verbrennungsmotors wahlweise den Brenner (19) und/oder die Einspritzvorrichtung (17) zu aktivieren und zu deaktivieren.

2. Regenerationsvorrichtung nach Anspruch 1,
**dadurch gekennzeichnet, dass**
die Schalteinrichtung (21) dazu ausgebildet ist, den Brenner (19) und erforderlichenfalls die Einspritzvorrichtung (17) zu aktivieren, wenn die Temperatur des Katalysators (15) unter der Reaktionstemperatur liegt und eine Regeneration des Partikelfilters (11) durchgeführt werden soll.

3. Regenerationsvorrichtung nach Anspruch 1 oder 2,
**dadurch gekennzeichnet, dass**
die Schalteinrichtung (21) dazu ausgebildet ist, nur die Einspritzvorrichtung (17) zu aktivieren, wenn die Temperatur des Katalysators (15) über der Reaktionstemperatur liegt und eine Regeneration des Partikelfilters (11) durchgeführt werden soll.

4. Regenerationsvorrichtung nach einem der vorhergehenden Ansprüche,
**dadurch gekennzeichnet, dass**
die Schalteinrichtung (21) dazu ausgebildet ist, den Brenner (19) wieder zu deaktivieren, wenn die Temperatur des Katalysators (15) über die Reaktionstemperatur angestiegen ist.

5. Regenerationsvorrichtung nach einem der vorhergehenden Ansprüche,
**dadurch gekennzeichnet, dass**
sie als modulare Einheit (23) ausgebildet ist.

6. Regenerationsvorrichtung nach Anspruch 5,
**dadurch gekennzeichnet, dass**
die Einspritzvorrichtung (17) in die modulare Einheit (23) integriert ist.

7. Regenerationsvorrichtung nach einem der vorhergehenden Ansprüche,
**dadurch gekennzeichnet, dass**
der Brenner (19) und die Einspritzvorrichtung (17) durch ein gemeinsames Bauelement realisiert sind.

8. Abgassystem für einen Verbrennungsmotor, insbesondere einen Dieselmotor, das umfasst:
einen Abgaskanal (13) zum Abführen eines heißen Abgasstroms von dem Verbrennungsmotor;
einen Partikelfilter (11); und
einen Katalysator (15), insbesondere einen Oxidationskatalysator, der stromaufwärts des Partikelfilters (11) in den Abgaskanal (13) integriert ist;
wobei das Abgassystem oder der Verbrennungsmotor eine Einspritzvorrichtung (17) umfasst, die mit einem Kraftstoffreservoir in Verbindung steht und in der Lage ist, insbesondere kohlenwasserstoffhaltigen Kraftstoff in den Abgasstrom einzugeben;
**dadurch gekennzeichnet, dass**
das Abgassystem ferner eine Regenerationsvorrichtung nach einem der vorhergehenden Ansprüche umfasst.

9. Verfahren zum Regenerieren eines Partikelfilters (11) eines Abgassystems, das einen Abgaskanal (13) zum Abführen eines heißen Abgasstroms von einem Verbrennungsmotor, insbesondere einem Dieselmotor, und einen Katalysator (15), insbesondere einen Oxidationskatalysator, umfasst, der stromaufwärts des Partikelfilters (11) in den Abgaskanal (13) integriert ist, wobei das Abgassystem oder der Verbrennungsmotor eine Einspritzvorrichtung (17) umfasst, die mit einem Kraftstoffreservoir in Verbindung steht und in der Lage ist, insbesondere kohlenwasserstoffhaltigen Kraftstoff in den Abgasstrom einzugeben,
**gekennzeichnet, durch** die folgenden Schritte:
Bereitstellen eines Brenners (19), der in der Lage ist, den Katalysator (15) auf eine Reaktionstemperatur, bei welcher eine exotherme Reaktion des Kraftstoffs erfolgt, aufzuheizen;
Ermitteln eines Betriebszustands des Abgassystems und/oder des Verbrennungsmotors; und
Aktivieren, in Abhängigkeit von dem ermittelten Betriebszustand, des Brenners (19) und/oder der Einspritzvorrichtung (17) im Falle einer Regeneration des Partikelfilters (11).

10. Verfahren nach Anspruch 9,
**dadurch gekennzeichnet, dass**
zum Ermitteln des Betriebszustands des Abgassystems eine Temperatur des Katalysators (15) ermittelt wird.

11. Verfahren nach Anspruch 9 oder 10,
**dadurch gekennzeichnet, dass**
der Brenner (19) und erforderlichenfalls die Einspritzvorrichtung (17) aktiviert wird, wenn die Temperatur des Katalysators (15) unter der Reaktionstemperatur liegt und eine Regeneration des Partikelfilters (11) durchgeführt werden soll.

12. Verfahren nach einem der Ansprüche 9 bis 11,
**dadurch gekennzeichnet, dass**
nur die Einspritzvorrichtung (17) aktiviert wird, wenn die Temperatur des Katalysators (15) über der Reaktionstemperatur liegt und eine Regeneration durchgeführt werden soll.

13. Verfahren nach einem der Ansprüche 9 bis 12,
**dadurch gekennzeichnet, dass**
der Brenner (19) wieder deaktiviert wird, wenn die Temperatur des Katalysators (15) über die Reaktionstemperatur angestiegen ist.
